# EUROPÄISCHE PATENTSCHRIFT

(11) **EP 1 624 130 B1**
(45) Veröffentlichungstag und Bekanntmachung des Hinweises auf die Patenterteilung: **21.11.2012**
(21) Anmeldenummer: 05012815.6
(22) Anmeldetag: 15.06.2005
(51) Int. Cl.: E04F 13/08, E04F 15/04

(54) **System mit mindestens zwei Bauteilen und Herstellungsverfahren eines bauteils**
System with at least two structural components and manufacturing process of such a component
Système de couverture avec au moins deux éléments de construction et procédé de fabrication d'un tel élément

(30) Priorität: 03.08.2004 DE 102004037802
(43) Veröffentlichungstag der Anmeldung: 08.02.2006
(73) Patentinhaber: Fritz Egger GmbH & Co. OG, 3105 Unterradlberg (AT)
(72) Erfinder: Reiter, Bruno, 6380 St. Johann in Tirol (AT)
(74) Vertreter: Cohausz & Florack

(56) Entgegenhaltungen:
- WO-A1-01/02671
- WO-A1-03/048481
- WO-A1-2004/053257
- DE-A1- 3 105 681
- DE-A1- 10 131 248
- DE-A1- 10 333 627
- US-A- 6 122 890

## Beschreibung

Die Erfindung betrifft ein System mit den Merkmalen des Oberbegriffs des Anspruches 1. Ferner betrifft die Erfindung eine Abdeckung mit den Merkmalen des Oberbegriffes des Anspruches 9. Schließlich betrifft die Erfindung ein Verfahren zum Herstellen einer entsprechenden Abdeckung mit den Merkmalen des Oberbegriffes des Anspruches 12.

Derartige Paneele werden in typischer Weise für einen Bodenbelag, beispielsweise Parkett- oder Laminatfußboden, oder für Decken- und Wandverkleidungen verwendet. Bei einem Paneel handelt es sich um ein, ggf. mehrschichtiges, plattenförmiges Bauteil, insbesondere aus Holzmaterial, beispielsweise aus einer oder mehreren Lagen von mit Bindemittel versehenen und verpressten Holzspänen oder -fasern, ggf. mit einer zusätzlich als Abschluss aufgebrachten Laminatschicht.

Die einzelnen Paneele lassen sich durch eine mechanische Verbindung zu einer flächigen Gesamtheit vereinen, so dass ein Verlegen der Paneele üblicherweise ohne Klebestoffe oder zusätzliche mechanische Befestigungselemente, zum Beispiel Schrauben oder Nägel, möglich ist. Insbesondere ergibt sich daraus der Vorteil, dass die Paneele sich ohne ein Verleimen verlegen und somit wieder entfernen lassen.

Als mechanische Verbindung dient in der Regel eine Nut-und-Feder-Verbindung, also eine Verbindung aus miteinander zusammenwirkenden Profilkanten der jeweils benachbarten Paneele. Die Profilkanten sind dabei vorteilhafterweise so geformt, dass eine vertikale und/oder horizontale Verriegelung, jeweils in beide Richtungen, erfolgt, so dass zusammengefügte Paneele nicht ohne weiteres auseinanderrutschen können. Die Profilkante des einen Bauteils ist dazu zumindest abschnittsweise mit der Profilkante des anderen Bauteils korrespondierend ausgebildet, wobei die Profilkanten im zusammengefügten Zustand der Bauteile einander gegenüberliegende Passflächen aufweisen. Die Passflächen müssen, um einen vertikalen und/oder horizontalen Formschluss zu garantieren, passgenau gearbeitet werden, beispielsweise bis auf 1/10 mm genau.

Paneele dieser Art mit einer Profilkante, die zumindest abschnittsweise mit einer Profilkante des anderen Bauteils korrespondiert, sind beispielsweise aus der DE 203 19 119 U1, der DE 203 19 121 U1, der WO 94/26999 A1, der WO 97/47834 A1, der WO 01/66876 A1 oder der WO 01/66877 A1 bekannt.

WO-A-03048481 offenbart ein System gemäß der Oberbegriff des Anspruches 1.

Die Herstellung derartiger Profile erfolgt in schnelllaufenden Fräsmaschinen, die, bei der heutigen Massenfertigung von Paneelen, einen Vortrieb von bis zu mehreren Metern pro Sekunde haben. Gleichzeitig müssen die Fräsmaschinen mit hoher Genauigkeit arbeiten, um die Passgenauigkeit von beispielsweise 1/10 mm einhalten zu können. Üblicherweise werden bei solch schnelllaufenden und hochgenauen Fräsmaschinen relativ harte Fräsköpfe, beispielsweise Diamantfräsköpfe, verwendet, was die Anschaffungs- und Wartungskosten der ohnehin schon relativ teuren Maschinen weiter erhöht. Trotz der Verwendung solch harter Fräsköpfe kommt es aber aufgrund von Verschleiß dennoch irgendwann zu einem Punkt, ab dem die erforderliche Genauigkeit nicht mehr erreicht wird. Die Folge ist eine verminderte Passgenauigkeit, die im zusammengefügten Zustand der Bauteile bzw. Paneele ein unerwünschtes Spiel zur Folge hat. Häufig werden aus Kostengründen auch weniger harte Fräsköpfe verwendet, was die Häufigkeit von Passungenauigkeiten zusätzlich erhöht.

Um dem nahezu unvermeidlichen Auftreten von Spiel, das im zusammengefügten Zustand der Paneele zu einer Relativbewegung zwischen den Paneelen, einer Geräuschbildung bei Belastung oder einer Abnutzung der Profilkanten und damit zu einer weiteren Erhöhung des Spiels führen kann, entgegenzuwirken, ist es bekannt, die Profilkanten mit einem Kleber zu versehen. Dieser kann bereits werkseitig beispielsweise in Form eines Kontaktklebstoffes, der erst nach weitgehendem Verdunsten des Lösungsmittels unter möglichst großer Druckeinwirkung seine Klebekraft ausübt, wie es beispielsweise aus der DE 297 03 962 U1 bekannt ist, aufgebracht werden. Auch verkapselte Reaktionsklebstoffsysteme sind bekannt, bei denen die Klebekraft erst bei Zerstörung der Verkapselung einsetzt, wie dies beispielsweise in der EP 1 229 181 A1 oder DE 103 33 627 A1 beschrieben ist. Die Verwendung von Klebstoffen hat zwar den Vorteil, dass ein ggf. vorhandenes Spiel nicht zu einer Relativbewegung zwischen den Paneelen, einer Geräuschbildung bei Belastung oder einer Abnutzung der Profilkanten führt. Allerdings sind miteinander verklebte Paneele aufgrund der naturgemäßen Dauerhaftigkeit einer Klebeverbindung im Nachhinein kaum noch voneinander lösbar. Zumindest führt aber ein Auseinandernehmen von verklebten Paneelen zu Beschädigungen der Profilkanten oder es bleiben Klebereste auf den Kanten zurück, was letztlich beides zu Unebenheiten der Profilkanten führt und damit ein späteres Wiederverwenden ohne eine aufwendige Nachbearbeitung der Profilkanten nahezu unmöglich macht.

Der vorliegenden Erfindung liegt daher das technische Problem zugrunde, ein Paneel, der zuvor beschriebenen Art, sowie eine Abdeckung aus mehreren solcher Paneele und ein entsprechendes Herstellungsverfahren eines solchen Paneels anzugeben, womit ein Auftreten von Spiel möglichst verhindert wird.

Das zuvor aufgezeigte technische Problem wird zunächst bei einem Systemgemäß Anspruch 1 gelöst.

Die Füllungsmasse wird also an Stellen aufgebracht, bei denen im zusammengefügten Zustand zweier Bauteile ein Spiel vorhanden sein kann, wobei beim Zusammenfügen der Bauteile die Füllungsmasse noch in einem weichen Zustand ist, so dass sie sich in den ggf. vorhandenen Zwischenräumen zwischen den Passflächen verteilen kann. Die Füllungsmasse härtet anschließend aus, so dass das ggf. vorhandene Spiel zumindest teilweise ausgeglichen wird.

Die erfindungsgemäße Lösung hat den Vorteil, dass nunmehr auch Profile mit einer weniger hohen Passgenauigkeit spielfrei zusammengefügt werden können, so dass in jedem Fall, ob nun ein Spiel vorhanden ist oder nicht, eine Relativbewegung zwischen der Paneelen, eine Geräuschbildung bei Belastung oder eine Abnutzung der Profile verhindert wird. Dabei ist selbstverständlich auch möglich, dass im zusammengefügten Zustand bereits ohne Füllungsmasse kein Spiel vorliegt, wobei in diesem Fall die Füllungsmasse in das Material der Profilkanten und/oder in regulär vorgesehene Zwischenräume zwischen den Profilkanten hineingedrückt werden kann, was zu einer Stabilitätserhöhung der Verbindung zwischen den Bauteilen führt.

Ein weiterer Vorteil neben dem Erreichen einer Spielfreiheit ist, dass in der Folge davon auch eine verbesserte Dichtheit an der Oberseite der verlegten Paneele erreicht wird, was das Problem des Eindringens von Schmutz und Feuchte vermindert.

Da die Füllungsmasse keine nennenswerte Klebewirkung hat, können zusammengefügte Paneele jederzeit problemlos wieder voneinander getrennt werden, ohne dass die Profilkanten, insbesondere die Passflächen, beschädigt werden und ohne dass Reste auf den Profilkanten zurückbleiben. Es ist also auch nach dem Auseinanderbauen noch ein völlig intaktes Profil vorhanden, so dass die Bauteile ohne weitere Bearbeitung jederzeit wieder verwendet werden können, vorzugsweise ebenfalls unter Verwendung einer Füllungsmasse.

Die Füllungsmasse ist erfindungsgemäß von einem passiven in einen aktiven Zustand überführbar. Dies ermöglicht, dass die Füllungsmasse werkseitig in einem Zustand auf die Profilkanten aufgebracht wird, in welchem die Füllungsmasse noch nicht unmittelbar aushärtet. Vor Ort beim Zusammensetzen mehrer Bauteile zu einer größeren Fläche kann dann die Füllungsmasse vom passiven in den aktiven Zustand überführt werden, was im folgenden noch beispielhaft dargestellt wird. Idealerweise wird der aktive Zustand erst dann erreicht, wenn sich die Bauteile in ihrer endgültigen Lage im zusammengefügten Zustand befinden. Erst dann sollte die Füllungsmasse idealerweise mit dem Aushärten beginnen.

Es ist auch denkbar, dass die Füllungsmasse eine aufquellbare Füllungsmasse ist, die bei Überführung in den aktiven Zustand ihr Volumen vergrößert. In diesem Fall würde die Füllungsmasse werkseitig auf dem Bauteil in einer komprimierten, das heißt nicht-aufgequollenen Form, auf die Profilkanten aufgebracht und erst beim Zusammenfügen der Bauteile aktiviert, wodurch ein Aufquellen erreicht wird. Mit passivem Zustand der Füllungsmasse kann also ein Zustand gemeint sein, in dem die Füllungsmasse weich ist, das heißt noch nicht aushärtet, und/oder komprimiert ist, das heißt noch nicht aufquillt. Dementsprechend kann mit aktivem Zustand ein Zustand gemeint sein, bei dem die Füllungsmasse aushärtet und/oder aufquillt.

Vorzugsweise liegt die Füllungsmasse im passivem Zustand in verkapselter Form, insbesondere in mikroverkapselter Form, vor, wobei die Verkapselung zur Überführung der Füllungsmasse in den aktiven Zustand durch äußere Einwirkung zerstört werden kann. Die Zerstörung der Verkapselung erfolgt vorzugsweise durch den Benutzer kurz vor oder während dem Zusammenfügen der einzelnen Bauteile, so dass erst dann, wenn die endgültige Lage der Bauteile erreicht ist, ein Aushärten und/oder Aufquellen erreicht wird. Vorzugsweise wird die Verkapselung unter Krafteinwirkung, insbesondere durch Druck und/oder Reibung, unter Einwirkung äußerer Energie, insbesondere Wärmeenergie, Ultraschallenergie, Hochfrequenzenergie, Lichtenergie oder UV-Energie, oder unter Einwirkung einer Flüssigkeit, insbesondere Wasser, zerstört. So ist es denkbar, dass der Benutzer kurz vor dem Zusammenfügen der Bauteile die mit der Füllungsmasse versehenen Profile beispielsweise mit Wasser bestreicht und dadurch die gewünschte Aktivierung der Füllungsmasse herbeiführt. Es ist folglich auch denkbar, dass die Verkapselung automatisch, beispielsweise durch die auf die Profile beim Zusammenfügen der beiden Teile einwirkenden Kräfte, zerstört wird, so dass beim Zusammenfügen der beiden Bauteile eine automatische Aktivierung stattfindet.

Es ist auch denkbar, dass die Füllungsmasse Bestandteil eines Mehrkomponentensystems, insbesondere Zweikomponentensystems, ist, wobei die Füllungsmasse eine erste Komponente bildet und im aktiven Zustand mit einer weiteren Komponenten, die auf dem anderen Paneel aufgebracht sein kann, zusammenwirkt. Es ist also denkbar dass eine Komponente auf dem Profil des ersten Paneels und die andere Komponente, die die erste

Komponente aktiviert, auf dem Profil des zweiten Paneels vorgesehen ist. Selbstverständlich ist es auch denkbar, dass die zweite Komponente, welche zur Aktivierung der Füllungsmasse führt, durch den Benutzer unmittelbar vor dem Zusammenfügen der Bauteile aufgebracht wird.

Vorzugsweise weist das Paneel mehrere Profilkanten auf, wobei auf eine Profilkante die erste Komponente des Mehrkomponentensystems und auf eine weitere Profilkante eine mit der ersten Komponente zusammenwirkende andere Komponente des Mehrkomponentensystems aufgebracht ist. Da beim Herstellen großer Flächen wie beispielsweise Fußböden üblicherweise immer nur ein und derselbe Typ von Bauteil, beispielsweise Paneel, verwendet wird, ist gewährleistet, dass beim Zusammenfügen immer zwei zusammenwirkende Komponenten aufeinandertreffen, um dadurch eine Aktivierung der Füllungsmasse herbeizuführen.

Vorzugsweise enthält die Füllungsmasse Polyurethan, wobei sie insbesondere Bestandteil eines mehrkomponentigen, vorzugsweise eines zweikomponentigen, Polyurethansystems ist. So ist es denkbar, dass werkseitig eine im passiven Zustand befindliche Polyurethan enthaltende Füllungsmasse auf einer Profilkante aufgebracht ist, wobei hierdurch die erste Komponente des Polyurethansystems gebildet wird. Beim Zusammenfügen der Bauteile wird die Füllungsmasse dann mit einer weiteren Komponente des Polyurethansystems in Verbindung gebracht, um die Füllungemasse zu aktivieren.

Gemäß einer bevorzugten Ausgestaltung des erfindungsgemäßen Systems handelt es sich bei der Füllungsmasse um einen Schaum, insbesondere einen komprimierbaren Schaum. Dabei ist es denkbar, dass die Füllungsmasse werkseitig bereits in Schaumform auf die Profilkanten aufgebracht wird oder aber der Schaum erst durch Aktivierung der auf den Profilkanten befindlichen Füllungsmasse entsteht. Insbesondere wird durch das Zusammenfügen der Bauteile der Schaum komprimiert.

Das aufgezeigte technische Problem wird ferner bei einer Abdeckung gemaß Anspruch 9 gelöst.

Bei einer solchen Abdeckung handelt es sich beispielsweise um einen Fußbodenbelag oder um eine Wand - oder Deckenverkleidung. Die Abdeckung ist erfindungsgemäß insbesondere durch eines oder mehrere der zuvor beschriebenen Merkmale gekennzeichnet.

Vorteilhafterweise gleicht die Füllungsmasse im aktiven Zustand das ggf. vorhandene Spiel zwischen den gegenüberliegenden Passflächen vollständig aus.

Es sei deutlich hervorgehoben, dass die Füllungsmasse vorzugsweise bereits werkseitig im passiven Zustand auf mindestens einer Profilkante zumindest teilweise aufgebracht ist. Es ist aber selbstverständlich auch denkbar, dass die Bauteile werkseitig noch keine Beschichtung mit einer Füllungsmasse aufweisen, so dass die Füllungsmasse vom Benutzer erst zum Zwecke des Zusammenfügens der Bauteile aufgetragen wird.

Schließlich, wird das aufgezeigte technische Problem bei einem Verfahren gemäß Anspruch 13.

Vorteilhafterweise ist das Verfahren erfindungsgemäß durch eines oder mehrere der zuvor genannten Merkmale gekennzeichnet.

Die vorliegende Erfindung bietet mehrere wesentliche Vorteile. Zum einen wird die Verbindung zwischen zwei Bauteilen durch die Füllungsmasse zusätzlich verfestigt. Außerdem werden Fertigungstoleranzen ausgeglichen, so dass die notwendige Genauigkeit der Fräsereinstellungen herabgesetzt werden kann, was wiederum einen erheblichen Kostenvorteil bietet. Ein weiterer vorteil ist, dass die Gleiteigenschaften beim verlegen verbessert werden, da die Füllungsmasse gleichzeitig als Gleitmittel dient. Auch die Langzeitpassung wird erheblich verbessert, da zumindest im Bereich der Füllungsmasse keine Abnützungen durch Reibung zwischen den Profilkanten zu erwarten sind. Schließlich wird, dies ist ganz wesentlich, eine formschlüssige Passung sichergestellt, und zwar unabhängig davon, ob Spiel vorhanden ist oder nicht. Schließlich werden auch die Auszugwerte verbessert.

Die Erfindung wird im folgenden anhand von Ausführungsbeispielen näher erläutert, wozu auf die beigefügten Zeichnungen Bezug genommen wird. In der Zeichnung zeigen
- Figuren 1a) bis c): jeweils miteinander korrespondierende Profilkanten zweier Bauteile einzeln und im zusammengefügten Zustand unter Verwendung einer Füllungsmasse gemäß einem ersten Ausführungsbeispiel der vorliegenden Erfindung;
- Figuren 2a) bis c): jeweils miteinander korrespondierende Profilkanten zweier Bauteile einzeln und im zusammengefügten Zustand unter Verwendung einer Füllungsmasse gemäß einem zweiten Ausführungsbeispiel der vorliegenden Erfindung;
- Figuren 3a) bis c): jeweils miteinander korrespondierende Profilkanten zweier Bauteile einzeln und im zusammengefügten Zustand unter Verwendung einer Füllungsmasse gemäß einem dritten Ausführungsbeispiel der vorliegenden Erfindung.

Fig. 1a) zeigt ausschnittsweise ein erstes Bauteil 1, hierbei handelt es sich um ein Fußbodenpaneel, mit einer Profilkante 2, die abschnittsweise mit der Profilkante 3 des in Fig. 1b) gezeigten zweiten Bauteils 4 korrespondiert.

Die Profilkante 2 weist mehrere Passflächen 5a, 6a, 7a und 8a auf, die im zusammengefügten Zustand der Bauteile 1 und 3 entsprechenden Passflächen 5b, 6b, 7b und 8b der Profilkante 4 des Bauteils 3 gegenüberliegen.

In Fig. 1b) ist der zusammengefügte Zustand der Paneele 1 und 3 dargestellt, wobei deutlich die einander gegenüberliegenden Passflächen 5a und 5b bzw. 6a und 6b bzw. 7a und 7b bzw. 8a und 8b zu erkennen sind. Die Profilkanten und Passflächen von Fußbodenpaneelen werden allgemein derart geformt, dass eine vertikale und/oder horizontale Verriegelung, jeweils in beide Richtungen, erfolgt, so dass zusammengefügte Paneele nicht ohne weiteres auseinanderrutschen können. Im vorliegenden Fall (Figuren 1a) bis c)) ist sowohl eine vertikale Verriegelung als auch eine horizontale Verriegelung vorgesehen. Die horizontale Verriegelung wird bewirkt durch die Passflächenpaare 7a/7b und 8a/8b. Die vertikale Verriegelung wird bewirkt durch die Passflächenpaare 5a/5b und 6a/6b.

Um einen vertikalen und horizontalen Formschluss zu garantieren, sind die Passflächen möglichst passgenau zu arbeiten, vorzugsweise auf 1/10 mm genau. Da ein unerwünschtes Spiel zwischen Passflächen dennoch vorhanden sein kann, ist zur vermeidung von durch das Spiel hervorgerufenen Nachteilen erfindungsgemäß, wie in Fig. 1b) dagestellte die Passfläche 5b der Profilkante 4 mit einer Füllungsmasse 9 versehen. Die Füllungsmasse 9 ist derart aufgebracht, dass im zusammengefügten Zustand der Bauteile 1 und 3 ein ggf. vorhandenes Spiel zwischen den Passflächen 5a und 5b durch die Füllungsmasse 9 ausgeglichen wird. Die Füllungsmasse, die in einem relativ weichen Zustand werkseitig aufgebracht ist, wird erst beim Zusammenfügen der Paneele 1 und 3 aktiviert, was zur Folge hat, dass die Füllungsmasse 9 auszuhärten beginnt. Nachdem die Füllungsmasse 9 vollkommen ausgehärtet ist, sind die zusammengefügten Profilkanten 2 und 4 zumindest in vertikaler Richtung spielfrei.

In Fig. 1c) ist ferner dargestellt, wie sich beim Zusammenfügen der Paneele 1 und 3 die noch weiche Füllungsmasse 9 zunächst verteilt. Im vorliegenden Fall wird ein Teil der überschüssigen Füllungsmasse 9 jeweils in die regulären Zwischenräume zwischen den Profilkanten 2 und 4 gedrückt. Es ist auch denkbar, dass zumindest ein Teil der überschüssigen Füllungsmasse 9 im Bereich der Passtellen 5a und 5b in das Profilkantenmaterial gedrückt wird und dieses dadurch zusätzlich versteift bzw. verfestigt.

In den Figuren 2a) bis c) ist in einem anderen erfindungsgemäßen Ausführungsbeispiel eine weitere denkbare Anordnung der Füllungsmasse 9 auf denselben Bauteilen 1 und 3 bzw. Profilkanten 2 und 4 dargestellt.

In diesem Fall ist die Füllungsmasse 9 zum Ausgleich eines ggf. vorhandenen vertikalen Spiels - die Füllungsmasse 9 wird grundsätzlich aufgetragen, unabhängig davon, ob ein Spiel vorhanden ist oder nicht - werkseitig auf der Passfläche 6a der Profilkante 2 des ersten Bauteils 1 aufgetragen. Im zusammengefügten Zustand der Paneele und 3, wie er in Fig. 2c) dargestellt ist, verteilt sich die Füllungsmasse 9 zunächst in dem oder den ggf. vorhandenen Zwischenräumen, die das unerwünschte Spiel bilden, wobei überschüssige Füllungsmasse 9 zu den Seiten hin in die regulären Zwischenräumen zwischen den Profilkanten 2 und 4 gedrückt wird.

In den Figuren 3a) bis c) ist anhand derselben Bauteile 1 und 3 bzw. Profile 2 und 4, wie sie in den Figuren 1a) bis c) und 2a) bis c) dargestellt sind, der Ausgleich eines ggf. in horizontaler Richtung vorhandenen Spiels gezeigt, nämlich eines Spiels zwischen den Passflächen 7a und 7b. Im Unterschied zu den beiden Ausführungsbeispielen aus den Figuren 1a) bis c) und 2a) bis c) ist hier jedoch die Füllungsmasse werkseitig Bestandteil eines Zweikomponentensystems, bei dem eine Aktivierung der Füllungsmasse nur durch Zusammenfügen und damit Zusammenwirken der beiden Füllungsmassen-Komponenten 9a und 9b erreicht wird. Im aktivierten Zustand härtet dann das Gemisch aus den Komponenten 9a und 9b aus. Im übrigen entspricht die Funktionsweise der in den Figuren 1a) bis c)und 2a) bis c) beschriebenen.

Selbstverständlich ist es auch denkbar, die Füllungsmasse auf anderen Stellen der Profilkanten 2 und 4, insbesondere auf anderen Passflächen oder aber auf mehreren Passflächen gleichzeitig aufzubringen. Insbesondere dann, wenn ein ggf. vorhandenes Spiel sowohl in vertikaler als auch in horizontaler Richtung ausgeglichen werden soll, ist es vorteilhaft, die Füllungsmasse 9 sowohl auf im zusammengefügten Zustand der Bauteile vertikal gegenüberliegenden Passflächen als auch auf horizontal gegenüberliegenden Passflächen anzuordnen.

## Patentansprüche

1. System mit einem ersten Paneel (1;3), und mindestens einem weiteren Paneel (3;1), wobei das erste Paneel (1;3) mit dem weiteren Paneel (3;1)
zusammenfügbar ist,
wobei das erste Paneel (1;3) eine Profilkante (2;4) aufweist, die zumindest abschnittsweise mit einer Profilkante (4;2) des weiteren Paneels (3;1)
korrespondiert,
- wobei die Profilkanten (2,4) im zusammengefügten Zustand der Paneele (1,3) einander gegenüberliegende Passflächen (5a,5b;6a,6b;7a,7b;8a,8b) aufweisen,
**dadurch gekennzeichnet,**
- **dass** eine aushärtbare Füllungsmasse (9,9a,9b) in einem passiven Zustand, in welchem die Füllungsmasse (9,9a,9b) noch nicht unmittelbar aushärtet, zumindest abschnittsweise auf die Profilkante (2;4) des ersten Paneels (1;3) derart aufgebraucht ist, dass im zusammengefügten Zustand der beiden Paneele (1,3) ein gegebenenfalls vorhandenes Spiel zwischen den Passflächen (5a,5b;6a,6b;7a,7b;8a,8b) durch die ausgehärtete Füllungsmasse (9,9a,9b) zumindest teilweise ausgeglichen wird und eine Relativbewegung zwischen den Paneele verhindert wird, wobei die Füllungsmasse (9,9a,9b) von dem passiven Zustand in einen aktiven Zustand, in welchem die Füllungsmasse (9,9a,9b) auszuhärten und/oder aufzuquellen beginnt, überführbar ist und wobei die ausgehärtete Füllungsmasse (9,9a,9b) keine nennenswerte Klebewirkung hat, somit zusammengefügte Paneele (1;3) jederzeit problemlos wieder voneinander getrennt werden können, ohne dass die Profilkanten (2;4) beschädigt werden.

2. System nach Anspruch 1, **dadurch gekennzeichnet, dass** die Füllungsmasse (9,9a,9b) eine aufquellbare Füllungsmasse (9,9a,9b) ist, die bei Überführung in den aktiven Zustand ihr Volumen vergrößert.

3. System nach Anspruch 1 oder 2, **dadurch gekennzeichnet, dass** die Füllungsmasse (9,9a,9b) im passiven Zustand in verkapselter Form, insbesondere in mikroverkapselter Form, vorliegt, wobei die Verkapselung zur Überführung der Füllungsmasse (9,9a,9b) in den aktiven Zustand durch äußere Einwirkung zerstört werden kann.

4. System nach Anspruch 3, **dadurch gekennzeichnet, dass** die Verkapselung unter Krafteinwirkung, insbesondere durch Druck und/oder Reibung, unter Einwirkung äußerer Energie, insbesondere Wärmeenergie, Ultraschallenergie, Hochfrequenzenergie, Lichtenergie oder UV-Energie, oder unter Einwirkung einer Flüssigkeit, insbesondere Wasser, zerstört werden kann.

5. System nach einem Ansprüche 1 bis 4, **dadurch gekennzeichnet, dass** die Füllungsmasse (9,9a,9b) Bestandteil eines Mehrkomponentensystems, insbesondere Zweikomponentensystems, ist, wobei die Füllungsmasse (9,9a,9b) eine erste Komponente (9a;9b) bildet und im aktiven Zustand mit einer weiteren Komponente (9b;9a), die auf dem anderen Paneel (3;1) aufgebracht sein kann, zusammenwirkt.

6. System nach Anspruch 5, **dadurch gekennzeichnet, dass** das Bauteil (1;3) mehrere Profilkanten aufweist, wobei auf eine Profilkante (2;4) die erste Komponente (9a;9b) des Mehrkomponentensystems und auf eine weitere Profilkante eine mit der ersten Komponente (9a;9b) zusammenwirkende andere Komponente (9b;9a) des Mehrkomponentensystems aufgebracht ist.

7. System nach einem der Ansprüche 1 bis 6, **dadurch gekennzeichnet, dass** die Füllungsmasse (9,9a,9b) Polyurethan enthält und insbesondere Bestandteil eines mehrkomponentigen, vorzugsweise eines zweikomponentigen, Polyurethansystems ist.

8. System nach einem der Ansprüche 1 bis 7, **dadurch gekennzeichnet, dass** die Füllungsmasse (9,9a,9b) ein Schaum, insbesondere ein komprimierbarer Schaum, ist.

9. Abdeckung mit einem System nach einem der Ansprüche 1 bis 8,
,
- wobei die Paneele (1,3) zumindest abschnittsweise miteinander korrespondierende Profilkanten (2,4) aufweisen,
- wobei die Profilkanten (2,4) einander gegenüberliegende Passflächen (5a,5b;6a,6b;7a,7b;8a,8b) aufweisen, **dadurch gekennzeichnet,**
- **dass** eine aushärtbare Füllungsmasse (9,9a,9b) zumindest abschnittsweise zwischen den Passflächen (5a,5b;6a,6b;7a,7b;8a,8b) derart angeordnet ist, dass ein gegebenenfalls vorhandenes Spiel zwischen den Passflächen (5a,5b;6a,6b;7a,7b;8a,8b) durch die ausgehärtete Füllungsmasse (9,9a,9b) zumindest teilweise ausgeglichen wird und eine Relativbewegung zwischen den Paneelen verhindert wird, wobei die Füllungsmasse (9,9a,9b) von einem passiven Zustand, in welchem die Füllungsmasse (9,9a,9b) noch nicht unmittelbar aushärtet, in einen aktiven Zustand, in welchem die Füllungsmasse (9,9a,9b) mit dem Aushärten beginnt, überführbar ist und wobei die ausgehärtete Füllungsmasse keine nennenswerte Klebewirkung hat, somit zusammengefügte Paneele jederzeit problemlos wieder voneinander getrennt werden können, ohne dass die Profilkanten beschädigt werden.

10. Abdeckung nach Anspruch 9, **dadurch gekennzeichnet, dass** die Füllungsmasse (9,9a,9b) im aktiven Zustand das gegebenenfalls vorhandene Spiel zwischen den gegenüberliegenden Passflächen (5a,5b;6a,6b;7a,7b;8a,8b) vollständig ausgleicht.

11. Abdeckung nach Anspruch 9 oder 10, **dadurch gekennzeichnet, dass** die Füllungsmasse (9,9a,9b) bereits werkseitig im passiven Zustand auf mindestens einer Profilkante (2;4) zumindest teilweise aufgebracht ist.

12. Verfahren zum Herstellen einer Abdeckung, insbesondere einer Abdeckung (1;3) nach einem der Ansprüche 9 bis 11, mit einem ersten Paneel (1;3) und mit mindestens einem weiteren Paneel 3;1), wobei das erste Paneel (1;3) mit dem weiteren Paneel (3;1) zusammenfügbar ist,
- wobei das erste Paneel (1;3) eine Profilkante (2;4) aufweist, die zumindest abschnittsweise mit einer Profilkante (4;2) des weiteren Paneels (3;1) korrespondiert,
- wobei die Profilkanten (2,4) im zusammengefügten Zustand der Paneele (1,3) einander gegenüberliegende Passflächen (5a,5b;6a,6b;7a,7b;8a,8b) aufweisen,
**dadurch gekennzeichnet,**
- **dass** eine aushärtbare Füllungsmasse (9,9a,9b) in einem passiven Zustand, in welchem die Füllungsmasse (9,9a,9b) noch nicht unmittelbar aushärtet, zumindest abschnittsweise auf die Profilkante (2;4) derart aufgebracht wird, dass im zusammengefügten Zustand der beiden Paneele (1,3) ein gegebenenfalls vorhandenes Spiel zwischen den Passflächen (5a,5b;6a,6b;7a,7b;8a,8b) durch die ausgehärtete Füllungsmasse (9,9a,9b) zumindest teilweise ausgeglichen wird und eine Relativbewegung zwischen den Paneelen verhindert wird, wobei die Füllungsmasse (9,9a,9b) von dem passiven Zustand in einen aktiven Zustand, in welchem die Füllungsmasse (9,9a,9b) auszuhärten und/oder aufzuquellen beginnt, überführbar ist und wobei die ausgehärtete Füllungsmasse (9,9a,9b) keine nennenswerte Klebewirkung hat, somit zusammengefügte Paneele (1,3) jederzeit problemlos wieder voneinander getrennt werden können, ohne dass die Profilkanten (2;4) beschädigt werden.

## Claims

1. A system comprising a first panel (1;3), and at least one further panel (3;1), wherein the first panel (1;3) can be joined together with the further panel (3;1),
- wherein the first panel (1;3) has a profile edge (2;4) which corresponds at least in sections with a profile edge (4;2) of the further panel (3;1),
- wherein in the joined state of the panels (1,3), the profile edges (2,4) have fitting surfaces (5a,5b;6a, 6b;7a,7b;8a,8b) which oppose one another, **characterized in**
- **that** a hardenable filler (9,9a,9b) in a passive state, in which the filler (9,9a,9b) does not yet immediately harden, is applied at least in sections onto the profile edge (2;4) of the first panel (1;3) in such a manner that in the joined state of the two panels (1,3), a play potentially present between the fitting surfaces (5a,5b;6a,6b;7a,7b;8a,8b) is at least partially compensated by the hardened filler (9,9a,9b) and a relative movement between the panels is prevented, wherein the filler (9,9a,9b) can be transferred from the passive state into an active state, in which the filler (9,9a,9b) begins to harden and/or to swell, and wherein the hardened filler (9,9a,9b) has no significant adhesive effect so that joined panels (1;3) can be separated from one another at any time without any problem and without damaging the profile edges (2;4).

2. The system according to claim 1, **characterized in that** the filler (9,9a,9b) is a swellable filler (9,9a,9b) which increases its volume when being transferred into the active state.

3. The system according to claim 1 or 2, **characterized in that** in the passive state, the filler (9,9a,9b) is present in an encapsulated form, in particular in a micro-encapsulated form, wherein for transferring the filler (9,9a,9b) into the active state, the encapsulation can be destroyed through external influences.

4. The system according to claim 3, **characterized in that** the encapsulation can be destroyed under the application of a force, in particular by pressure and/or friction, under the influence of external energy, in particular heat energy, ultrasonic energy, high-frequency energy, light energy or UV energy, or under the influence of a liquid, in particular water.

5. The system according to any one of the claims 1 to 4, **characterized in that** the filler (9,9a,9b) is a constituent of a multi-component system, in particular a two-component system, wherein the filler (9,9a,9b) forms a first component (9a;9b) and interacts in the active state with a further component (9b;9a) which can be applied onto the other panel (3;1).

6. The system according to claim 5, **characterized in that** the element (1;3) has a plurality of profile edges, wherein the first component (9a;9b) of the multi-component system is applied onto one profile edge (2;4) and another component (9b;9a) of the multi-component system, which said other component interacts with the first component (9a;9b), is applied onto a further profile edge.

7. The system according to any one of the claims 1 to 6, **characterized in that** the filler (9,9a,9b) contains polyurethane and is in particular a constituent of a multi-component, preferably a two-component, polyurethane system.

8. The system according to any one of the claims 1 to 7, **characterized in that** the filler (9,9a,9b) is a foam, in particular a compressible foam.

9. A covering with a system according to any one of the claims 1 to 8,
- wherein the panels (1,3) have profile edges (2,4) which correspond to one another at least in sections,
- wherein the profile edges (2,4) have fitting surfaces (5a,5b;6a,6b;7a,7b;8a,8b) which oppose one another, **characterized in**
- **that** a hardenable filler (9,9a,9b) is arranged at least in sections between the fitting surfaces (5a,5b;6a,6b;7a,7b;8a,8b) in such a manner that a play potentially present between the fitting surfaces (5a,5b;6a,6b;7a,7b;8a,8b) is at least partially compensated by the hardened filler (9,9a,9b) and a relative movement between the panels is prevented, wherein the filler (9,9a,9b) can be transferred from a passive state, in which the filler (9,9a,9b) does not yet immediately harden, into an active state, in which the filler (9,9a,9b) begins to harden, and wherein the hardened filler has no significant adhesive effect so that joined panels can be separated from one another at any time without any problem and without damaging the profile edges.

10. The covering according to claim 9, **characterized in that** in the active state, the filler (9,9a,9b) completely compensates the play potentially present between the opposing fitting surfaces (5a,5b;6a,6b;7a,7b;8a,8b).

11. The covering according to claim 9 or 10, **characterized in that** the filler (9,9a,9b) is already at least partially applied ex factory in the passive state onto at least one profile edge (2;4).

12. A method for manufacturing a covering, in particular a covering (1;3) according to any one of the claims 9 to 11, comprising a first panel (1;3) and at least one further panel (3;1), wherein the first panel (1;3) can be joined together with the further panel (3;1),
- wherein the first panel (1;3) has a profile edge (2;4) which corresponds at least in sections with a profile edge (4;2) of the further panel (3;1),
- wherein in the joined state of the panels (1,3), the profile edges (2,4) have fitting surfaces (5a,5b;6a, 6b;7a,7b;8a,8b) which oppose one another, **characterized in**
- **that** a hardenable filler (9,9a,9b) in a passive state, in which the filler (9,9a,9b) does not yet immediately harden, is applied at least in sections onto the profile edge (2;4) in such a manner that in the joined state of the two panels (1,3), a play potentially present between the fitting surfaces (5a,5b;6a,6b;7a,7b;8a,8b) is at least partially compensated by the hardened filler (9,9a,9b) and a relative movement between the panels is prevented, wherein the filler (9,9a,9b) can be transferred from the passive state into an active state, in which the filler (9,9a,9b) begins to harden and/or to swell, and wherein the hardened filler (9,9a,9b) has no significant adhesive effect so that joined panels (1;3) can be separated from one another at any time without any problem and without damaging the profile edges (2;4).

## Revendications

1. Système comprenant un premier panneau (1;3) et au moins un panneau supplémentaire (3;1), dans lequel le premier panneau (1;3) peut être ajouté au panneau supplémentaire (3;1),
- dans lequel le premier panneau (1;3) présente une arête profilée (2;4) qui correspond au moins par tronçons à une arête profilée (4;2) du panneau supplémentaire (3;1),
- dans lequel les arêtes profilées (2,4), lorsque les panneaux (1,3) sont dans l'état joints ensemble, présentent des surfaces d'adaptation (5a,5b;6a,6b;7a,7b;8a,8b) qui se font face, **caractérisé en ce qu'**
- une masse de remplissage (9,9a,9b) durcissable, à un état passif dans lequel la masse de remplissage (9,9a,9b) ne durcit pas encore directement, est appliquée au moins par tronçons sur l'arête profilée (2;4) du premier panneau (1;3), de façon à ce que dans l'état joint des deux panneaux (1,3), un jeu présent le cas échéant entre les surfaces d'adaptation (5a,5b;6a,6b;7a,7b;8a,8b) soit au moins partiellement compensé par la masse de remplissage (9,9a,9b) durcie et qu'un mouvement relatif entre les panneaux soit empêché, sachant que la masse de remplissage (9,9a,9b) peut être amenée de l'état passif à un état actif dans lequel la masse de remplissage (9,9a,9b) commence à durcir et/ou à gonfler, et sachant que la masse de remplissage (9,9a,9b) durcie n'a pas d'effet adhésif considérable, de telle sorte que des panneaux (1;3) joints peuvent à tout moment être séparés à nouveau les uns des autres sans problème et sans endommager les arêtes profilées (2;4).

2. Système selon la revendication 1, **caractérisé en ce que** la masse de remplissage (9,9a,9b) est une masse de remplissage (9,9a,9b) gonflable qui accroît son volume lorsqu'elle passe à l'état actif.

3. Système selon la revendication 1 ou 2, **caractérisé en ce que** la masse de remplissage (9,9a,9b) dans l'état passif est présente sous forme encapsulée, en particulier sous forme microencapsulée, sachant que l'encapsulage peut être détruit par une action extérieure pour faire passer la masse de remplissage (9,9a,9b) à l'état actif.

4. Système selon la revendication 3, **caractérisé en ce que** l'encapsulage peut être détruit sous l'action d'une force, en particulier par pression et/ou frottement, sous l'effet d'une énergie extérieure, en particulier l'énergie thermique, l'énergie d'ultrasons, l'énergie haute fréquence, l'énergie lumineuse ou l'énergie UV, ou sous l'effet d'un liquide, en particulier de l'eau.

5. Système selon l'une des revendications 1 à 4, **caractérisé en ce que** la masse de remplissage (9,9a,9b) fait partie d'un système multi-composants, en particulier d'un système bi-composants, sachant que la masse de remplissage (9,9a,9b) forme un premier composant (9a;9b) et coopère à l'état actif avec un composant supplémentaire (9b;9a) qui peut être appliqué sur le panneau supplémentaire (3;1).

6. Système selon la revendication 5, **caractérisé en ce que** la pièce (1;3) présente plusieurs arêtes profilées, sachant que le premier composant (9a;9b) du système multi-composants est appliqué sur une arête profilée (2;4) et qu'un composant supplémentaire (9b;9a) du système multi-composants coopérant avec le premier composant (9a;9b) est appliqué sur une arête profilée supplémentaire.

7. Système selon l'une des revendications 1 à 6, **caractérisé en ce que** la masse de remplissage (9,9a,9b) contient du polyuréthane et fait partie en particulier d'un système de polyuréthane multi-composants, de préférence bi-composants.

8. Système selon l'une des revendications 1 à 7, **caractérisé en ce que** la masse de remplissage (9,9a,9b) est une mousse, en particulier une mousse pouvant être comprimée.

9. Couverture comprenant un système selon l'une des revendications 1 à 8,
- dans lequel les panneaux (1,3) présentent des arêtes profilées (2,4) correspondant entre elles au moins par tronçons,
- dans lequel les arêtes profilées (2,4) présentent des surfaces d'adaptation (5a,5b;6a,6b;7a,7b;8a,8b) qui se font face,
**caractérisé en ce qu'**
- une masse de remplissage (9,9a,9b) durcissable est appliquée au moins par tronçons entre les surfaces d'adaptation (5a,5b;6a,6b;7a,7b;8a,8b), de façon à ce qu'un jeu présent le cas échéant entre les surfaces d'adaptation (5a,5b;6a,6b;7a,7b;8a,8b) soit au moins partiellement compensé par la masse de remplissage (9,9a,9b) durcie et qu'un mouvement relatif entre les panneaux soit empêché, sachant que la masse de remplissage (9,9a,9b) peut être amenée d'un état passif dans lequel la masse de remplissage (9,9a,9b) ne durcit pas encore directement, à un état actif dans lequel la masse de remplissage (9,9a,9b) commence à durcir, et sachant que la masse de remplissage (9,9a,9b) durcie n'a pas d'effet adhésif considérable, de telle sorte que des panneaux (1;3) joints peuvent à tout moment être séparés à nouveau les uns des autres sans problème et sans endommager les arêtes profilées.

10. Couverture selon la revendication 9, **caractérisé en ce que** la masse de remplissage (9,9a,9b) à l'état actif compense totalement le jeu présent le cas échéant entre les surfaces d'adaptation (5a,5b;6a,6b;7a,7b;8a,8b).

11. Couverture selon la revendication 9 ou 10, **caractérisé en ce que** la masse de remplissage (9,9a,9b) est déjà appliquée au moins partiellement en usine à l'état passif sur au moins une arête profilée (2;4).

12. Procédé de fabrication d'une couverture, en particulier d'une couverture (1;3) selon l'une des revendications 9 à 11, comprenant un premier panneau (1;3) et au moins un panneau supplémentaire (3;1), dans lequel le premier panneau (1;3) peut être ajouté au panneau supplémentaire (3;1),
- dans lequel le premier panneau (1;3) présente une arête profilée (2;4) qui correspond au moins par tronçons à une arête profilée (4;2) du panneau supplémentaire (3;1),
- dans lequel les arêtes profilées (2,4), lorsque les panneaux (1,3) sont dans l'état joints ensemble présentent des surfaces d'adaptation (5a,5b;6a, 6b;7a,7b;8a,8b) qui se font face,
**caractérisé en ce qu'**
- une masse de remplissage (9,9a,9b) durcissable dans un état passif dans lequel la masse de remplissage (9,9a,9b) ne durcit pas encore directement, est appliquée au moins par tronçons sur l'arête profilée (2;4), de façon à ce que dans l'état joint des deux panneaux (1,3), un jeu présent le cas échéant entre les surfaces d'adaptation (5a,5b;6a,6b;7a,7b;8a,8b) soit au moins partiellement compensé par la masse de remplissage (9,9a,9b) durcie et qu'un mouvement relatif entre les panneaux soit empêché, sachant que la masse de remplissage (9,9a,9b) peut être amenée de l'état passif à un état actif dans lequel la masse de remplissage (9,9a,9b) commence à durcir et/ou à gonfler, et sachant que la masse de remplissage (9,9a,9b) durcie n'a pas d'effet adhésif considérable, de telle sorte que des panneaux (1;3) joints peuvent à tout moment être séparés à nouveau les uns des autres sans problème et sans endommager les arêtes profilées (2;4).
